# EUROPÄISCHE PATENTSCHRIFT

(11) **EP 2 939 712 B1**
(45) Veröffentlichungstag und Bekanntmachung des Hinweises auf die Patenterteilung: **28.03.2018**
(21) Anmeldenummer: 15164687.4
(22) Anmeldetag: 22.04.2015
(51) Int. Cl.: A62C 2/10

(54) **BRANDSCHUTZVORHANG**
FIRE-RESISTANT CURTAIN
RIDEAU PARE-FEU

(30) Priorität: 30.04.2014 DE 102014006226
(43) Veröffentlichungstag der Anmeldung: 04.11.2015
(73) Patentinhaber: Stöbich Brandschutz GmbH, 38644 Goslar (DE)
(72) Erfinder: Siller, Stefan, 38729 Lutter am Barenberge (DE)
(74) Vertreter: Plöger, Jan Manfred

(56) Entgegenhaltungen:
- WO-A1-95/09960
- GB-A- 2 311 007
- JP-A- 2001 314 521
- JP-B2- 4 789 763
- US-A- 6 070 640

## Beschreibung

Die Erfindung betrifft einen Brandschutzvorhang gemäß dem Oberbegriff von Anspruch 1.

Ein derartiger Brandschutzvorhang dient dazu, einen Brandabschnitt eines Gebäudes gegen einen anderen Brandabschnitt so abzuschotten, dass ein Übergreifen eines Feuers zumindest für eine vorgegebene Zeit unterbunden wird. Es ist bekannt, das Brandschutztextil auf genau einer Wickelwelle aufzuwickeln. Das hat den Vorteil, dass der Brandschutzvorhang besonders einfach aufgebaut ist und leicht gefertigt werden kann. Es ist zudem bekannt, den Brandschutzvorhang aus mehreren unverbundenen Abschnitten aufzubauen, die auf jeweils einer eigenen Wickelwelle aufgewickelt werden. Die Wickelwellen sind synchronisiert. Bei einem derartigen System ist die Fertigung des Brandschutzelements besonders einfach.

Die DE 10 2011 116 411 A1 beschreibt eine Rauch- oder Brandschutzvorrichtung zum Bilden eines Fluchtkorridors in Tunneln mit einem flexiblen Schutzelement, das in eine Schutzanordnung, in der das Schutzelement den Fluchtkorridor begrenzt, und in eine Lageranordnung, in der das Schutzelement kompakt angeordnet ist, bringbar ist und eine Mehrzahl an Segmenten aufweist, die einander zumindest paarweise zumindest dann überlappen, wenn das Schutzelement in der Schutzanordnung ist. Die Rauch- oder Brandschutzvorrichtung ist in der Lageranordnung auf einer Wickelwelle aufgewickelt.

Die GB 2 311 007 A beschreibt einen flexiblen Brandschutzvorhang mit zwei äußeren Schichten und zumindest zwei Isolationsschichten zwischen den äußeren Schichten. Mehrere Teile des Brandschutzvorhangs können miteinander verbunden werden und an der Verbindungsstelle einen vertikalen Überlapp aufweisen. Die Verbindung kann so ausgestaltet sein, dass sie sich bei Hitze löst, um eine Kompression des Brandschutzvorhangs im Verbindungsbereich und somit eventuell bestehende Hitzebrücken zu reduzieren.

US 6,070,640 A beschreibt ein auf eine Wickelwelle aufwickelbaren Brandschutzvorhang, der mit einer oder mehreren Öffnungen versehen ist, um eine Durchgangsmöglichkeit für Personen zu schaffen. Die Öffnungen können in Form von Schlitzen ausgeführt sein, die einen vertikalen Überlapp innerhalb des Brandschutzvorhangs bilden können.

Die US 5,450,890 A beschreibt einen aufrollbaren Vorhang zur möglichst gasdichten Aufteilung von Räumen oder zum gasdichten Abschluss von Türen. Der Vorhang kann aus Kunststoff oder Stoff bestehen und vertikale Schlitze mit Überlapp aufweisen, um das Hindurchtreten von Personen und Gegenständen zu erlauben.

Die DE 1 074 253 A beschreibt einen Faltladen mit untereinander gelenkig verbundenen Brettchen oder Lamellen, die in senkrechter beziehungsweise waagerechter Richtung harmonikaartig faltbar und an zwei in Faltrichtung verlaufenden Fügungsgliedern gleitend geführt sind zur äußeren Abdeckung von Fenster- oder Türöffnungen.

In der JP 2001-314 521 ist ein Brandschutzvorhang beschrieben, bei dem eine Schlupftür durch einen vertikalen Schlitz im Brandschutztextil gebildet ist. Dieser Schlitz ist durch einen Abdeckstreifen aus Brandschutztextil abgedeckt, der mittels feuerbeständiger Klettverschlüsse befestigt ist.

Im Brandfall entsteht eine Druckdifferenz zwischen der brandseitigen und der brandabgewandten Seite des Brandschutzvorhangs. Aus dieser Druckdifferenz resultiert eine Kraft auf das Brandschutzelement, die in aller Regel auch von seitlichen Führungen aufgenommen werden muss. Je breiter die Öffnung ist, die mittels des Brandschutzvorhangs zu verschließen ist, desto größer werden die Kräfte, die auf die seitlichen Führungen wirken. Brandschutzvorhänge für große lichte Breiten sind relativ aufwändig herzustellen.

Der Erfindung liegt die Aufgabe zugrunde, einen verbesserten Brandschutzvorhang vorzuschlagen.

Die Erfindung löst das Problem durch einen Brandschutzvorhang mit den Merkmalen von Anspruch 1.

Vorteilhaft hieran ist, dass sich die Verbindung im Brandfall löst und keine oder nur noch sehr geringe Kräfte in horizontaler Richtung in der Erstreckungsebene übertragen werden, in der sich das Brandschutztextil erstreckt. Eine auf den ersten oder zweiten Abschnitt auf Höhe der gelösten Verbindung normal zur Erstreckungsebene wirkende Kraft führt damit zu keiner oder einer sehr kleinen zusätzlichen Kraft auf die seitliche Führung. Es kommt folglich zu einer zumindest teilweisen Entkopplung der auf die Abschnitte wirkenden Kräfte einerseits und der auf die seitlichen Führungen wirkenden Kräfte andererseits. Das ermöglicht es, Öffnungen mit großer lichter Breite mit einem Brandschutzvorhang zu verschließen, ohne dass die seitlichen Führungen signifikant modifiziert werden müssen.

Im Rahmen der vorliegenden Beschreibung wird unter dem Brandschutzelement ein flächiges Element verstanden, das feuerhemmend ist. Das Brandschutztextil kann beispielsweise ein Gewirk, ein Gewebe und/oder ein Gelege umfassen. Es ist zudem möglich, dass das Brandschutzelement neben dem Textil weitere Komponenten besitzt, beispielsweise endotherm wirksames Material, das bei Hitzeeinwirkung unter Wärmeaufnahme physikalisch oder chemisch reagiert. Das Brandschutzelement kann auch Versteifungselemente enthalten, beispielsweise Versteifungslatten.

Unter dem Merkmal, dass der Brandschutzvorhang eine Wickelwelle umfasst, wird insbesondere auch verstanden, dass der Brandschutzvorhang genau eine Wickelwelle aufweist, auf der das Brandschutzelement aufwickelbar ist.

Der Brandschutzvorhang kann durch Drehen der Wickelwelle aus einer Lagerposition,

Der Brandschutzvorhang kann durch Drehen der Wickelwelle aus einer Lagerposition, in der zu verschließende Öffnung in einem Gebäude unverschlossen ist, in eine Verschlussstellung, in der die Öffnung in dem Gebäude verschlossen ist, gebracht werden. In aller Regel schließt ein Brandschutzvorhang -wie in einer bevorzugten Ausführungsform vorgesehen -, indem er von oben nach unten zugefahren wird.
Der Brandschutzvorhang weist vorzugsweise eine Seitenführung auf, in denen das Brandschutzelement geführt ist. Diese Seitenführung ist so ausgebildet, dass sie eine in horizontaler Richtung in einer Erstreckungsebene des Brandschutztextils wirkende Kraft aufnimmt und in das Gebäude, in dem die zu verschließende Öffnung ausgebildet ist, einleiten kann.
Unter dem Merkmal, dass die Abschnitte vertikal überlappend angeordnet sind, wird insbesondere verstanden, dass das Brandschutzelement in dem Bereich, in dem die Abschnitte einander überlappen, mehr Lagen aufweist als außerhalb dieses Abschnitts. Erfindungsgemäß grenzen der erste Abschnitt und der zweite Abschnitt im Überlapp flächig aneinander, das heißt, dass sie einander flächig berühren. Der so gebildete Überlapp hat in vertikaler Richtung erfindungsgemäß eine größere Erstreckung als in horizontaler Richtung.
Unter einer nicht hitzebeständigen Verbindung wird insbesondere eine Verbindung verstanden, die durch die Einwirkung einer Temperatur, wie sie im Brandfall, nicht aber bei normalem Betrieb des Brandschutzvorhangs zu erwarten ist, ihre mechanische Festigkeit zumindest im Wesentlichen verliert. Hierunter wird verstanden, dass zwar eine geringe Rest-Festigkeit verbleiben kann, diese jedoch so gering ist, dass die Abschnitte in hinreichend guter Näherung als unverbunden betrachtet werden können. Die nicht hitzebeständige Verbindung kann beispielsweise durch einen nicht hitzebeständigen Faden oder eine unter Brandeinwirkung nicht beständige Klebung oder beides gebildet sein. Insbesondere wird unter der Verbindung eine Fügeverbindung nach DIN 8593 verstanden, insbesondere ist die Verbindung eine textile Fügeverbindung und/oder eine Klebeverbindung. Zwar sind auch andere Verbindungen von der Erfindung umfasst, insbesondere Nietverbindungen, diese haben aber oft den Nachteil, dass sie relativ stark auftragen.

Gemäß einer bevorzugten Ausführungsform ist die Verbindung so ausgebildet, dass im Brandfall zumindest über eine Hälfte einer Höhe des Brandschutzelements die Abschnitte bezüglich einer Kraftübertragung in horizontaler Richtung entkoppelt sind. Das heißt in anderen Worten, dass eine zusätzliche Kraft, die auf Höhe der gelösten Verbindung auf einen der beiden Abschnitte wirkt, keiner oder zumindest zu einer deutlich geringeren Kraft, die in horizontaler Richtung wirkt, auf den anderen Abschnitt führt, insbesondere ist diese Kraft höchstens ein Drittel so groß wie die Kraft, die wirken würde, wenn die Verbindung nicht zerstört ist.

Gemäß einer bevorzugten Ausführungsform verläuft die Verbindung zumindest überwiegend unter einem Winkel von höchstens 40° zur Vertikalen. Selbstverständlich ist es möglich, dass die Verbindung abschnittsweise nicht vertikal verläuft, beispielsweise horizontal, maßgeblich ist, dass ein vertikaler Überlapp entsteht. Es ist zudem möglich, dass die Verbindung unterbrochen ausgeführt wird und aus mehreren Teil-Verbindungen besteht. Es ist sogar möglich, dass die Verbindung aus Teil-Verbindungen aufgebaut ist, die alle ausschließlich streng horizontal verlaufen, wobei die Gesamtheit aller Teil-Verbindungen unter dem genannten Winkel verläuft.

Vorzugsweise sind der Abschnitt und der zumindest eine Abschnitt durch getrennte Brandschutztextilabschnitte gebildet. In anderen Worten existieren zumindest zwei voneinander getrennte Abschnitte, die zusammengefügt sind. Auch hier wird unter dem Fügen insbesondere das Fügen gemäß DIN 8593 verstanden.

Gemäß einer bevorzugten Ausführungsform bilden der erste Abschnitt und der zumindest eine zweite Abschnitt einen vertikal verlaufenden Überlapp, der als eingefaltete Textilreserve ausgebildet ist. Unter diesem Merkmal wird insbesondere verstanden, dass die Abschnitte durch zumindest eine zumindest auch vertikal verlaufende Verbindung miteinander verbunden sind, die im Brandfall nicht beständig ist. Im Brandfall löst sich die nicht beständige Verbindung auf und gibt damit eine in horizontaler Richtung gebildete Schlaufe frei, die den Überlapp darstellt.

Im Brandfall löst sich also der Überlapp, so dass die Textilreserve das Extra-Material liefert, das zum Ausbauchen des Brandschutzelements notwendig ist. Ein derartiger Überlapp hat den Vorteil, dass die Rauchdichtigkeit des Brandschutzvorhangs sich nicht signifikant ändert, wenn sich die nicht hitzebeständige Verbindung im Brandfall löst. Dennoch führt der sich lösende Überlapp zu einer Ausbauchung des Brandschutzelements, so dass die zwischen der brandzugewandten und der brandabgewandten Seite wirksame Druckdifferenz vom Brandschutzelement aufgefangen werden kann, ohne dass die in die Seitenführung eingeleitete Kraft signifikant zunimmt.

Gemäß einer bevorzugten Ausführungsform ist der erste Abschnitt ein Rand-Abschnitt, der zweite Abschnitte ein Mitten-Abschnitt und das Brandschutzelement umfasst zumindest einen zweiten Rand-Abschnitt aus Brandschutztextil, wobei der Mitten-Abschnitt zwischen dem ersten Rand-Abschnitt und dem zweiten Rand-Abschnitt angeordnet ist und wobei der zweite Randabschnitt und der Mitten-Abschnitt vertikal überlappend angeordnet sind und mittels einer zumindest abschnittsweise nicht hitzebeständigen Verbindung miteinander verbunden sind. In anderen Worten existieren drei Abschnitte, die voneinander durch eine unter Hitzeeinwirkung zumindest teilweise nicht beständige Verbindung miteinander verbunden sind. Selbstverständlich ist es möglich, dass mehr als drei Abschnitte vorhanden sind und/oder dass mehr als zwei zumindest teilweise unter Hitzeeinwirkung nicht beständige Verbindungen vorhanden sind. Es ist möglich und stellt eine bevorzugte Ausführungsform dar, dass zumindest einer der Randabschnitte direkt an der Seitenführung befestigt ist.

Gemäß einer bevorzugten Ausführungsform umfasst der Brandschutzvorhang eine Seitenführung, mittels der das Brandschutzelement geführt ist. Günstig ist, wenn die zumindest eine zumindest abschnittsweise nicht hitzebeständige Verbindung zwischen dem Mitten-Abschnitt und den Rand-Abschnitten so ausgebildet ist, dass sie dadurch, dass sie sich lösen, ein Ausbauchen des Brandschutzelements im Brandfall erleichtert.

Unter dem Ausbauchen wird insbesondere ein Verkleinern des Durchmessers des Ausgleichskreises, der in einer vertikal verlaufenden Ebene an das Brandschutztextil angelegt wird, verstanden. Je kleiner der Durchmesser, das heißt, je stärker ausgebaucht das Brandschutzelement ist, desto geringer wird die Axialspannung auf das Brandschutztextil.

Vorzugsweise bilden der erste Rand-Abschnitt und der Mitten-Abschnitt einen ersten Überlapp, der zumindest abschnittsweise nach unten schmaler wird. Besonders günstig ist es, wenn der erste Überlapp in der Mitte eine größere Breite hat als oben und/oder unten. Da das Brandschutztextil des Mitten-Abschnitts oben an der Wickelwelle und unten in der Regel an einer Fußleiste befestigt ist und zudem die Rand-Abschnitte in der Regel an einer Seitenführung befestigt sind, ergibt sich der größte Materialbedarf beim Ausbauchen des Brandschutzelement in einer Umgebung der halben Höhe des Brandschutzelements. In einer bevorzugten Ausführungsform ist daher vorgesehen, dass der Mitten-Abschnitt an zumindest einer Seite eine bauchige Form hat, das heißt, dass die in horizontaler Richtung gemessene Breite des Mitten-Abschnitts im abgewickelten Zustand von der Wickelwelle aus gesehen zunächst zunimmt und danach wieder abnimmt.

Alternativ oder zusätzlich gelten die oben gemachten Aussagen auch für einen etwaig vorhandenen zweiten Überlapp zwischen dem zweiten Rand-Abschnitt und dem Mitten-Abschnitt.

Vorzugsweise verläuft die Verbindung zumindest überwiegend bezüglich der Höhe, über die sich die nicht hitzebeständige Verbindung erstreckt, unter einem Neigungswinkel von zumindest 3° zur Vertikalen. Das hat den Vorteil, dass beim Aufwickeln auf die Wickelwelle sich die axialen Positionen entlang einer Längsachse der Wickelwelle bei unterschiedlichen Wickellagen des entstehenden Wickels unterscheiden. In der Regel ist das Brandschutzelement im Bereich der Verbindung dicker als jenseits der Verbindung. Durch den von Null verschiedenen Neigungswinkel addieren sich die zusätzlichen Dicken nicht oder nur zu einem geringerem Ausmaß auf, was Spannungen im Brandschutzelement vermindert.

Dass die Verbindung unter dem Neigungswinkel zur Vertikalen verläuft, stellt einen unabhängigen Gegenstand der vorliegenden Anmeldung dar. Erfindungsgemäß ist damit auch ein Brandschutzvorhang mit einem Brandschutzelement aus einem ersten Abschnitt und einem zweiten Abschnitt jeweils aus Brandschutztextil sowie einer Wickelwelle, wobei die Abschnitte mit einer Verbindung miteinander verbunden sind und wobei die Verbindung unter dem Neigungswinkel von zumindest 3° zur Vertikalen verläuft.

Besonders vorteilhaft ist es, wenn der Tangens des Neigungswinkels zumindest der Hälfte des Quotienten aus einer Verbindungsbreite der Verbindung als Zähler und einem Umfang der Wickelwelle als Nenner beträgt. Dabei ist die Verbindungsbreite die Breite des Intervalls, in dem die Verbindung liegt und in dem das Brandschutzelement aufgrund der Verbindung eine um zumindest 25 % größere Dicke hat als außerhalb des Intervalls.

Vorzugsweise sind der erste Rand-Abschnitt, der zumindest eine Mitten-Abschnitt und der zweite Rand-Abschnitt an der Wickelwelle registerhaltig befestigt. Hierunter wird insbesondere verstanden, dass die Abschnitte so miteinander vernäht sind, dass sie parallel zur Längsachse der Wickelwelle verlaufen. Das wird beispielsweise dadurch erreicht, dass die Abschnitte auf Stoß miteinander vernäht sind oder dass der oder ein Abschnitt auf beide benachbarten Abschnitten aufgenäht oder unter beide benachbarten Abschnitte genäht ist. Es ist möglich, dass der Mitten-Abschnitt so schmal ausgebildet ist, dass er als Verbindungsband zwischen den beiden anderen Abschnitten dient.

Vorzugsweise besitzt der Brandschutzvorhang eine Fußleiste, an der der erste Rand-Abschnitt und der zumindest eine Mitten-Abschnitt befestigt sind, wobei die Fußleiste einen Rand-Fußleistenabschnitt und zumindest einen Mitten-Fußleistenabschnitt besitzt, wobei der Rand-Abschnitt des Brandschutzelements am Rand-Fußleistenabschnitt befestigt und der zumindest eine Mitten-Abschnitt des Brandschutzelements am zumindest einen Mitten-Fußleistenabschnitt befestigt ist und wobei der Rand-Fußleistenabschnitt und der zumindest Mitten-Fußleistenabschnitt so miteinander verbunden sind, dass sie durch Knicken in einer horizontalen Ebene trennbar sind.

Gemäß einer bevorzugten Ausführungsform besitzt die Fußleiste einen zweiten Rand-Fußleistenabschnitt, wobei der zweite Rand-Abschnitt des Brandschutzelements am zweiten Rand-Fußleistenabschnitt befestigt ist und (c) wobei der zweite Rand-Fußleistenabschnitt und der Mitten-Fußleistenabschnitt so miteinander verbunden sind, dass der zweite Rand-Fußleistenabschnitt und der Mitten-Fußleistenabschnitt durch Knicken in einer horizontalen Ebene trennbar sind. Eine solche Fußleiste ist besonders einfach zu transportieren und zu montieren. Um ein sicheres Funktionieren sicherzustellen sind der zweite Fußleistenabschnitt und der Mitten-Fußleistenabschnitt bezüglich einer Biegung in einer vertikalen Ebene formschlüssig miteinander verbunden.

Besonders bevorzugt umfasst die Fußleiste eine Verbindungsvorrichtung zum reversiblen, insbesondere kraftschlüssigen und/oder rastenden Verbinden, des ersten Fußleistenabschnitt mit dem zweiten Fußleistenabschnitt. Dadurch werden die Fußleistenabschnitte lösbar relativ zueinander fixiert, was die Montage besonders einfach macht.

Vorzugsweise sind der Rand-Fußleistenabschnitt und der zumindest eine Mitten-Fußleistenabschnitt so miteinander verbunden, dass sie beim Aufwickeln des Brandschutzelement miteinander verbunden bleiben. Beim Aufwickeln eines Brandschutzelements, das nicht einstückig ausgebildet ist, existieren zwangsläufig Bereiche, die auf der gleichen Höhe liegen und dennoch einen unterschiedlichen radialen Abstand von der Wickelwelle besitzen. Beim Aufwickeln entstehen so Spannungen im Brandschutztextil, die sich entweder durch Falten lösen oder zu einer Dehnung des Brandschutztextils führen, die die unterschiedlichen radialen Abstände kompensiert.

Die Fußleiste ist so ausgebildet, dass die beim Wickeln entstehenden Spannungen aufgenommen werden. In anderen Worten bewegen sich der Rand-Fußleistenabschnitt und der zumindest eine Mitten-Fußleistenabschnitt mit der gleichen Geschwindigkeit nach oben bzw. nach unten.

In anderen Worten existiert bei überlappender Verbindung in der Verbindungsstelle stets ein innen wickelnder Abschnitt des Brandschutztextils und ein außen wickelnder Abschnitt des Brandschutztextils. Der Fußleistenabschnitt, an dem der außen wickelnde Abschnitt des Brandschutztextils befestigt ist, übt dann eine nach oben gerichtete Kraft auf denjenigen Fußleistenabschnitt aus, an dem der innen wickelnde Abschnitt des Brandschutztextils befestigt ist. Dadurch vergrößert sich die Spannung im außen wickelnden Abschnitt und es verringert sich die Spannung im innen wickelnden Abschnitt. Die Fußleistenabschnitte bleiben verbunden.

Vorzugsweise sind der Rand-Fußleistenabschnitt und der zumindest eine Mitten-Fußleistenabschnitt bezüglich einer Biegebewegung in einer vertikal verlaufenden Ebene formschlüssig miteinander verbunden. Ein Formschluss kann besonders große Kräfte aufnehmen. Besonders günstig ist es, wenn der zumindest eine Rand-Fußleistenabschnitt und der zumindest eine Mitten-Fußleistenabschnitt bezüglich einer Biegebewegung in einer horizontal verlaufenden Ebene kraftschlüssig, insbesondere magnetisch, miteinander verbunden sind. In anderen Worten herrscht eine Magnetkraft zwischen dem Rand-Fußleistenabschnitt und dem Mitten-Fußleistenabschnitt. Eine derartige Verbindung lässt sich von einer flüchtenden Person relativ einfach lösen, so dass die Wahrscheinlichkeit erhöht wird, dass die Person durch die Schlupftür flüchten kann.

Vorzugsweise besitzt die Fußleiste eine thermisch aktivierbare Verbindungsvorrichtung, die so ausgebildet ist, dass sie beim Überschreiten einer vorgegebenen Aktivierungs-Temperatur den ersten Rand-Fußleistenabschnitt und den Mitten-Fußleistenabschnitt fest miteinander verbindet. Die Aktivierungs-Temperatur ist so gewählt, dass dann, wenn die Aktivierungs-Temperatur überschritten ist, mit hoher Wahrscheinlichkeit angenommen werden kann, dass keine Person auf der brandzugewandten Seite mehr leben kann. Beispielsweise beträgt die Aktivierungs-Temperatur 200°C.

Beispielsweise bewegt sich beim Überschreiten der Aktivierungs-Temperatur ein Verriegelungselement, das eine Knickbewegung in der horizontalen Ebene unterbindet. Das Verriegelungselement wird vorzugsweise von einer Aktiviervorrichtung angetrieben. Beispielsweise umfasst die Aktiviervorrichtung intumeszierendes Material, das das Verriegelungselement aus einer Ruheposition drückt, wenn es aufschäumt. Alternativ oder zusätzlich umfasst die Aktiviervorrichtung eine Feder, die mittels einer Rückhaltevorrichtung daran gehindert wird, das Verriegelungselement aus der Ruheposition zu drücken.

Die Rückhaltevorrichtung kann beispielsweise ein Lot oder ein Kunststoffelement sein, das oberhalb der Aktivierungs-Temperatur seine Festigkeit so weit verliert, dass das Verriegelungselement aus seiner Ruheposition in eine aktivierte Position bewegt wird, in der die Knickbewegung der Fußleistenabschnitte relativ zueinander unterbunden ist. Die thermisch aktivierbare Verbindungsvorrichtung stellt damit sicher, dass die Fußleiste im Brandfall alle durch den Brand verursachten Lasten aufnehmen kann. Dennoch bleiben die Vorteile der geteilten Fußleiste im Nicht-Brandfall bestehen.

Die Erfindung löst das Problem zudem durch ein Gebäude, das eine Öffnung aufweist, und einen erfindungsgemäßen Brandschutzvorhang, der in eine Verschluss-Stellung bringbar ist, in der der Brandschutzvorhang die Öffnung verschließt.

Im Folgenden wird die Erfindung anhand der beigefügten Zeichnungen näher erläutert. Dabei zeigt
- Figur 1: eine schematische Ansicht eines erfindungsgemäßen Brandschutzvorhangs,
- Figur 2a: eine perspektivische Detailansicht des Brandschutzelement und der Wickelwelle des Brandschutzvorhangs, wobei die Fußleistenabschnitte ungetrennt sind,
- Figur 2a: einen Brandschutzvorhang gemäß der Erfindung, bei dem die Fußleistenabschnitte getrennt sind,
- Figur 3: eine Detailansicht der Fußleiste des Brandschutzvorhangs,
- Figur 4a: einen schematischen Querschnitt durch den Brandschutzvorhang im aufgewickelten Zustand, sodass die registerhaltige Befestigung sichtbar ist, und
- Figur 4b: den Brandschutzvorhang im abgewickelten Zustand.
- Figur 5: zeigt einen Brandschutzvorhang, bei dem der Überlapp als eingefaltete Textilreserve ausgebildet ist.
- Figur 6: zeigt einen weiteren erfindungsgemäßen Brandschutzvorhang.

Figur 1 zeigt schematisch einen Teil eines erfindungsgemäßen Gebäudes 10, das eine Öffnung 12 besitzt, die mittels eines erfindungsgemäßen Brandschutzvorhangs 14 verschließbar ist. Der Brandschutzvorhang 14 umfasst ein Brandschutzelement 16, das zum Aufwickeln an einer Wickelwelle 18 befestigt ist, die einen Wickelwellendurchmesser d₁₈ hat. Die Wickelwelle kann durch einen schematisch eingezeichneten Motor 20 gedreht werden, so dass das Brandschutzelement 16 in einer Lagerstellung, in der die Öffnung 12 unverschlossen ist, und in eine Verschlussstellung, in der die Öffnung 12 verschlossen ist, bringbar ist.

Das Brandschutzelement 16 umfasst einen ersten Abschnitt in Form eines ersten Rand-Abschnitts 22, einen zweiten Abschnitt in Form eines Mitten-Abschnitts 24 und einen dritten Abschnitt in Form eines zweiten Rand-Abschnitts 26. Es ist möglich und gemäß einer alternativen Ausführungsform vorgesehen, dass ein Brandschutzvorhang 14 einen zweiten, dritten oder mehr Mitten-Abschnitte aufweist.

Der erste Rand-Abschnitt 22 ist mit dem Mitten-Abschnitt 24 durch eine erste Verbindung 28 verbunden, die gestrichelt eingezeichnet ist. Die Verbindung 28 besitzt einen ersten Abschnitt 30.1, in dem die Verbindung nicht hitzebeständig ist und sich unter Einwirkung von Brandhitze auflöst. Im vorliegenden Fall ist die Verbindung 28 durch einen Faden aus Kunststoff gebildet, insbesondere Polyester, Polyamid, Polypropylen und Aramid.

In einem zweiten Abschnitt 30.2, der sich an den ersten Abschnitt 30.1 anschließt, ist die Verbindung 28 hitzebeständig. Beispielsweise ist der erste Abschnitt 30.1 länger als das 0,8-fache einer Höhe h₁₂ der Öffnung 12. Es ist auch möglich, dass die Verbindung 28 über die komplette Erstreckung nicht hitzebeständig ist. Der zweite Rand-Abschnitt 26 ist über eine zweite Verbindung 32 mit dem Mitten-Abschnitt 24 verbunden. Die Verbindung 32 ist wie die Verbindung 28 aufgebaut und im vorliegenden Fall durch eine Naht gebildet.

Figur 1 zeigt, dass die beiden Abschnitte in Form des ersten Rand-Abschnitts 22 und des Mitten-Abschnitts 24 einen ersten Überlapp 34 bilden, der gestrichelt eingezeichnet ist. Der Überlapp 34 verjüngt sich von oben nach unten. Im vorliegenden Fall verläuft eine Randseite 36 des Mitten-Abschnitts 24 unter einem Neigungswinkel *α* von 5° zur Vertikalen. Im Allgemeinen ist es günstig, wenn die Randseite 36 zumindest im Durchschnitt unter einem Neigungswinkel von zumindest 3°, insbesondere 5° verläuft, wobei der Neigungswinkel vorzugsweise höchstens 15° beträgt.

Der Mitten-Abschnitt 24 und der zweite Rand-Abschnitt 26 bilden einen zweiten Überlapp 38, der ebenfalls sich nach unten hin verjüngt. Es ist möglich und vorteilhaft, nicht aber notwendig, dass der zweite Überlapp 38 spiegelsymmetrisch zum ersten Überlapp 34 ausgebildet ist. Die beiden Überlapps 34, 38 haben eine größere Höhe als Breite, die Randabschnitte 22, 26 überlappen den Mitten-Abschnitt 24 daher vertikal.

Figur 1 zeigt, dass der Brandschutzvorhang 14 eine Seitenführung, die ein erstes Seitenführungselement 40.1 und ein zweites Seitenführungselement 40.2 umfasst. Derartige Seitenführungen gehören zum Stand der Technik und werden daher nicht weiter erläutert. Die Seitenführungselemente 40.1, 40.2 nehmen die Zugkräfte Fz auf, die in horizontaler Richtung in einer Erstreckungsebene E wirken, entlang der sich das Brandschutzelement 16 erstreckt.

Die Abschnitte 22, 24 sind bezüglich einer Kraftübertragung in horizontaler Richtung, also entlang einer Horizontalen H, entkoppelt. Das heißt, dass eine in Normalenrichtung N auf das Brandschutzelement 16 wirkende Druckkraft, die auf halber Höhe h auf den zweiten Abschnitt 24 wirkt, die Zugkräfte Fz nicht signifikant ändert.

Figur 1 zeigt zudem eine Fußleiste 42, die einstückig ausgeführt ist.

Figur 2a zeigt, dass der Brandschutzvorhang eine Fußleiste 42 aufweisen kann, die einen ersten Rand-Fußleistenabschnitt 44, einen Mitten-Fußleistenabschnitt 46 und einen zweiten Rand-Fußleistenabschnitt 46 besitzt. Der erste Rand-Abschnitt 22 ist am ersten Rand-Fußleistenabschnitt 44 befestigt, der Mitten-Abschnitt 24 am Mitten-Fußleistenabschnitt 46 und der zweite Rand-Abschnitt 26 am zweiten Rand-Fußleistenabschnitt 48. Wird das Brandschutzelement 16, wie durch den Pfeil P1 darstellt, nach oben bewegt, so bewegt sich die Fußleiste 42 als Ganzes nach oben, das heißt, dass sich die einzelnen Abschnitte nicht relativ zueinander bewegen.

Figur 2b zeigt, dass der Rand-Fußleistenabschnitt 44 und der Mitten-Fußleistenabschnitt 46 so miteinander verbunden sind, dass sie durch Aufbringen einer Lösekraft F_{L}, die in einer horizontalen Ebene, im vorliegenden Fall in der x-z-Ebene trennbar sind. Es entsteht eine Schlupftür 50 durch das Brandschutzelement 16. Der Mitten-Fußleistenabschnitt 46 ist so mit den Rand-Fußleistenabschnitten 44, 48 verbunden, dass eine Biegung B in einer vertikal verlaufenden Erstreckungsebene E, in der sich das Brandschutzelement 16 erstreckt, formschlüssig miteinander verbunden sind. In anderen Worten ist die Fußleiste 42 bezüglich einer Biegung in der Erstreckungsebene E biegesteif.

Figur 3 zeigt eine Detailansicht der Fußleiste 42. Es ist zu erkennen, dass die Fußleiste 42 einen Magneten 52 aufweist, der eine kraftschlüssige Verbindung zwischen dem ersten Rand-Fußleistenabschnitt 44 und dem Mitten-Fußleistenabschnitt 46 herstellt. Die Kraft des Magneten 52 kann durch die Lösekraft F_{L} überwunden werden, so dass sich die beiden Fußleistenabschnitte 44, 46 voneinander trennen. Dieser Zustand ist in Figur 3 gezeigt.

Figur 3 zeigt zudem, dass der Rand-Fußleistenabschnitt 44 und der Mitten-Fußleistenabschnitt 46 jeweils eine Koppelstruktur aufweist, die die beiden Fußleistenabschnitte formschlüssig bezüglich einer Biegebewegung B miteinander verbindet. Die Verbindung zwischen dem Mitten-Fußleistenabschnitt 46 und dem zweiten Rand-Fußleistenabschnitt 48 (vgl. Figur 2) ist gleich aufgebaut.

Figur 3 zeigt zudem, dass die Fußleiste 42 eine thermisch aktivierbare Verbindungsvorrichtung 54 besitzt, die ein Verriegelungselement 56 und eine Aktiviervorrichtung 58 aufweist. Die Aktiviervorrichtung 58 besteht aus einem zylinderförmigen Stück aus intumeszierendem Material, das benachbart zum Verriegelungselement 56 angeordnet ist. Bei Hitzeeinwirkung übt die Aktiviervorrichtung 58 eine Ausdrückkraft F_{A} auf das Verriegelungselement 56 aus, das daraufhin entlang einer Längsachse L des Rand-Fußleistenabschnitts 44 herausgedrückt wird und in formschlüssige Verbindung mit einer Riegelaufnahme 60 kommt, die im gegenüberliegenden Fußleistenabschnitt ausgebildet ist. Die Fußleiste 42 verriegelt und kann auch durch die Lösekraft F_{L} nicht mehr geteilt werden.

Figur 4a zeigt, dass der erste Rand-Abschnitt 22, der Mitten-Abschnitt 24 und der zweite Rand-Abschnitt 26 registerhaltig an der Wickelwelle 18 befestigt sind. Dazu ist der Mitten-Abschnitt 24 jeweils auf dem ersten Rand-Abschnitt 22 und dem zweiten Rand-Abschnitt 26 aufgenäht. Die Dicke der Nähte 28, 32 ist übertrieben gezeichnet. Gemäß einer bevorzugten Ausführungsform verläuft die Verbindung 28 bzw. verlaufen die Verbindungen 28, 32 so, dass sie beim Aufwickeln auf die Wickelwelle 16 nicht übereinander zu liegen kommen.

Figur 4b zeigt den Brandschutzvorhang im abgewickelten Zustand.

Figur 5 zeigt schematisch einen Querschnitt durch einen erfindungsgemäßen Brandschutzvorhang 14, bei dem der Rand-Abschnitt 22 und der zumindest eine Mitten-Abschnitt 24 einen vertikal verlaufenden Überlapp bilden, der als eingefaltete Textilreserve ausgebildet ist. Wenn die Verbindung 28 durch Hitzeeinwirkung zerstört wird, löst sich der Überlapp, der als Schlaufe ausgebildet ist. Das Brandschutztextil, das zuvor in der Schlaufe gefangen war, wird frei und unterstützt ein Ausbauchen des Brandschutzelements 16.

Figur 6 zeigt einen erfindungsgemäßen Brandschutzvorhang 14, bei dem der Überlapp 34 in der Mitte eine größere Breite B hat als oben und/oder unten. Es ist zudem zu erkennen, dass der Neigungswinkel α sich über die Höhe h ändert, aber über mehr als die Hälfte der Länge der Verbindungen 28, 32 betragsmäßig zumindest 3° zur Vertikalen beträgt.

**Bezugszeichenliste**

| | | | |
|---|---|---|---|
| 10 | Gebäude | | |
| 12 | Öffnung | *α* | Neigungswinkel |
| 14 | Brandschutzvorhang | B | Biegung |
| 16 | Brandschutzelement | E | Erstreckungsebene |
| 18 | Wickelwelle | F_{Z} | Zugkraft |
| | | F_{L} | Lösekraft |
| 20 | Motor | | |
| 22 | erster Rand-Abschnitt | F_{A} | Ausdrückkraft |
| 24 | Mitten-Abschnitt | H | Horizontale |
| 26 | zweiter Rand-Abschnitt | h₁₆ | Höhe des Brandschutzelements |
| 28 | Verbindung | d₁₈ | Wickelwellendurchmesser |
| | | L | Längsachse |
| 30 | Abschnitt | P1 | Pfeil |
| 32 | Verbindung | | |
| 34 | Überlapp | | |
| 36 | Randseite | | |
| 38 | Überlapp | | |
| | | | |
| 40 | Seitenführungselement | | |
| 42 | Fußleiste | | |
| 44 | Rand-Fußleistenabschnitt | | |
| 46 | Mitten-Fußleistenabschnitt | | |
| 48 | zweiter Rand-Fußleistenabschnitt | | |
| | | | |
| 50 | Schlupftür | | |
| 52 | Magnet | | |
| 54 | Verbindungsvorrichtung | | |
| 56 | Verriegelungselement | | |
| 58 | Aktiviervorrichtung | | |
| | | | |
| 60 | Riegelaufnahme | | |

## Patentansprüche

1. Brandschutzvorhang mit
(a) einem Brandschutzelement (16), das
- zumindest einen ersten Abschnitt (22) aus Brandschutztextil und
- zumindest einen zweiten Abschnitt (24) aus Brandschutztextil umfasst,
und
(b) einer Wickelwelle (18) zum Auf- und Abwickeln des Brandschutzelements (16),
(c) wobei die Abschnitte (22, 24) in einem Überlapp flächig aneinandergrenzen und vertikal überlappend miteinander verbunden sind, wobei
(d) die Abschnitte (22, 24)
- einen Überlapp bilden, der in vertikaler Richtung eine größere Erstreckung als in horizontaler Richtung hat und
- mittels einer zumindest abschnittsweise nicht hitzebeständigen Verbindung (28) miteinander verbunden sind.

2. Brandschutzvorhang nach Anspruch 1, **dadurch gekennzeichnet, dass** die Verbindung (28) so ausgebildet ist, dass im Brandfall zumindest über eine Hälfte einer Höhe (h₁₆) des Brandschutzelements (16) die Abschnitte (22, 24) bezüglich einer Kraftübertragung in horizontaler Richtung (H) entkoppelt sind.

3. Brandschutzvorhang nach Anspruch 1, **dadurch gekennzeichnet, dass** der erste Abschnitt (22) und der zumindest eine zweite Abschnitt (24) einen vertikal verlaufenden Überlapp (34) bilden, der als eingefaltete Textilreserve ausgebildet ist.

4. Brandschutzvorhang nach einem der vorstehenden Ansprüche, **dadurch gekennzeichnet, dass**
- der erste Abschnitt ein Rand-Abschnitt (22) ist,
- der zweite Abschnitt ein Mitten-Abschnitt (24) ist und
- das Brandschutzelement (16) zumindest einen zweiten Rand-Abschnitt (22) aus Brandschutztextil umfasst,
- wobei der Mitten-Abschnitt (24) zwischen dem ersten Rand-Abschnitt (22) und dem zweiten Rand-Abschnitt (26) angeordnet ist und
- wobei der zweite Rand-Abschnitt (26) und der zumindest eine Mitten-Abschnitt (24) vertikal überlappend angeordnet sind und mittels einer zumindest abschnittsweise nicht hitzebeständigen Verbindung (32) miteinander verbunden sind.

5. Brandschutzvorhang nach einem der Ansprüche 1 bis 4, **dadurch gekennzeichnet, dass** der erste Rand-Abschnitt (22) und der Mitten-Abschnitt (24) einen ersten Überlapp (34) bilden, der
- nach unten schmaler wird und/oder
- in der Mitte eine größere Breite (B) hat als oben und/oder unten.

6. Brandschutzvorhang nach einem der vorstehenden Ansprüche, **dadurch gekennzeichnet, dass** die zumindest eine Verbindung (28) zumindest über die Hälfte ihrer Länge unter einem Neigungswinkel (α) von betragsmäßig zumindest 3° zur Vertikalen verläuft.

7. Brandschutzvorhang nach einem der vorstehenden Ansprüche, mit
(a) einer Fußleiste (42), die
- einen ersten Fußleistenabschnitt (44), an dem der erste Abschnitt (22) befestigt ist, und
- einen zumindest einen zweiten Fußleistenabschnitt (46), an dem der zweite Abschnitt (24) befestigt ist,
aufweist,
(b) wobei der erste Fußleistenabschnitt (44) und der zumindest eine zweite Fußleistenabschnitt (46) durch Knicken in einer horizontalen Ebene trennbar sind
(c) wobei die Fußleiste eine Verbindungsvorrichtung (54) zum reversiblen, insbesondere kraftschlüssigen und/oder rastenden Verbinden, des ersten Fußleistenabschnitts (44) mit dem zweiten Fußleistenabschnitt (46) aufweist.

8. Brandschutzvorhang nach Anspruch 7, **dadurch gekennzeichnet, dass** der erste Rand-Fußleistenabschnitt (44) und der Mitten-Fußleistenabschnitt (46) bezüglich einer Biegung (B) in einer vertikalen Ebene (E) formschlüssig miteinander verbunden sind.

## Claims

1. Fire protection curtain with
(a) a fire protection element (16) that comprises
- at least a first section (22) made of fire resistant material and
- at least one second section (24) made of fire resistant material,
and
(b) a winding shaft (18) for winding the fire protection element (16) up and down,
(c) wherein the sections (22,24) join on a flat plan in an overlap and are joined such that they overlap vertically,
wherein
(d) the sections (22, 24)
- form an overlap that has a greater extension in the vertical direction than in the horizontal direction and
- are joined together by a connector (28) of which at least some sections are not heat-resistant.

2. Fire protection curtain according to claim 1, **characterised by** the fact that the connector (28) is designed such that, in the event of a fire, the sections (22, 24) are decoupled relative to a force transfer in the horizontal direction (H) across at least half of a height (h₁₆) of the fire protection element (16).

3. Fire protection curtain according to claim 1, **characterised by** the fact that the first section (22) and the at least one second section (24) form a vertical overlap (34), which is designed as folded spare material.

4. Fire protection curtain according to one of the above claims, **characterised by** the fact that
- the first section is an edge section (22),
- the section section is a mid-section (24) and
- the fire protection element (16) comprises at least one second edge section (22) made of fire resistant material,
- wherein the mid-section (24) is arranged between the first edge section (22) and the second edge section (26), and
- wherein the second edge section (26) and the at least one mid-section (24) are arranged so as to overlap vertically and are joined by means of a connector (32) of which at least some sections are not heat-resistant.

5. Fire protection curtain according to one of the claims 1 to 4, **characterised by** the fact that the first edge section (22) and the mid-section (24) form a first overlap (34), which
- becomes narrower towards the bottom and/or
- has a greater width in the middle than at the top and/or the bottom.

6. Fire protection curtain according to one of the above claims, **characterised by** the fact that the at least one connector (28) runs at an angle of inclination (α) of at least 3° to the vertical across at least the half of its length.

7. Fire protection curtain according to one of the above claims with
(a) a base rail (42) that comprises
- a first base rail section (44) onto which the first section (22) is attached, and
- at least a second base rail section (46) onto which the second section (24) is attached,
(b) wherein the first base rail section (44) and the at least one second base rail section (46) can be separated by bending them on a horizontal plane,
(c) wherein the base rail comprises a connection device (54) for creating a reversible, in particular a frictional and/or snap-in, connection of the first base rail section (44) to the second base rail section (46).

8. Fire protection curtain according to claim 7, **characterised by** the fact that the first edge base rail section (44) and the mid base rail section (46) are positively connected to each other relative to a bend (B) on a vertical plane (E).

## Revendications

1. Rideau de protection anti-incendie, comportant
(a) un élément anti-incendie (16) qui comprend
- au moins une première portion (22) en textile anti-incendie, et
- au moins une seconde portion (24) en textile anti-incendie,
et
(b) un arbre d'enroulement (18) pour enrouler et dérouler l'élément anti-incendie (16),
(c) dans lequel les portions (22, 24) sont adjacentes l'une à l'autre par un chevauchement surfacique et sont reliées l'une à l'autre en se chevauchant verticalement,
dans lequel
(d) les portions (22, 24)
- forment un chevauchement qui présente une extension plus grande en direction verticale qu'en direction horizontale, et
- sont reliées l'une à l'autre au moyen d'une liaison (28) qui n'est pas réfractaire au moins localement.

2. Rideau de protection anti-incendie selon la revendication 1,
**caractérisé en ce que**
la liaison (28) est réalisée de telle sorte qu'en cas d'incendie les portions (22, 24) sont découplées par rapport à une transmission de force en direction horizontale (H) au moins sur une moitié d'une hauteur (h₁₆) de l'élément anti-incendie (16).

3. Rideau de protection anti-incendie selon la revendication 1,
**caractérisé en ce que**
la première portion (22) et ladite au moins une seconde portion (24) forment un chevauchement vertical (34) qui est réalisé sous forme de réserve textile repliée.

4. Rideau de protection anti-incendie selon l'une des revendications précédentes,
**caractérisé en ce que**
- la première portion est une portion de bord (22),
- la seconde portion est une portion centrale (24), et
- l'élément anti-incendie (16) comprend au moins une seconde portion de bord (22) en textile anti-incendie,
- la portion centrale (24) est agencée entre la première portion de bord (22) et la seconde portion de bord (26), et
- la seconde portion de bord (26) et ladite au moins une portion centrale (24) sont agencées en se chevauchant verticalement et sont reliées l'une à l'autre au moyen d'une liaison (32) qui n'est pas réfractaire au moins localement.

5. Rideau de protection anti-incendie selon l'une des revendications 1 à 4,
**caractérisé en ce que**
la première portion de bord (22) et la portion centrale (24) forment un premier chevauchement (34) qui
- devient plus étroit vers le bas et/ou
- présente une largeur (B) au milieu qui est plus large que celle en haut et/ou en bas.

6. Rideau de protection anti-incendie selon l'une des revendications précédentes,
**caractérisé en ce que**
au moins sur la moitié de sa longueur, ladite au moins une liaison (28) s'étend sous un angle d'inclinaison (α) d'une valeur d'au moins 3° par rapport à la verticale.

7. Rideau de protection anti-incendie selon l'une des revendications précédentes, comportant
(a) une plinthe (42) qui comprend
- une première portion de plinthe (44) sur laquelle est fixée la première portion (22), et
- au moins une seconde portion de plinthe (46) sur laquelle est fixée la seconde portion (24),
(b) la première portion de plinthe (44) et ladite au moins une seconde portion de plinthe (46) étant séparables par pliage dans un plan horizontal,
(c) la plinthe comprenant un dispositif de liaison (54) pour la liaison réversible, en particulier par coopération de formes et/ou par enclenchement de la première portion de plinthe (44) avec la seconde portion de plinthe (46).

8. Rideau de protection anti-incendie selon la revendication 7,
**caractérisé en ce que**
la première portion de plinthe de bord (44) et la portion de plinthe centrale (46) sont reliées l'une à l'autre par coopération de formes par rapport à un coudage (B) dans un plan vertical (E).
